# FASCICULE DE BREVET EUROPEEN

(11) **EP 2 845 987 B1**
(45) Date de publication et mention de la délivrance du brevet: **09.03.2016**
(21) Numéro de dépôt: 14183455.6
(22) Date de dépôt: 03.09.2014
(51) Int. Cl.: E06C 1/20, E06C 7/14, E06C 7/16

(54) **Marchepied comprenant une tablette escamotable et un dispositif de blocage en position escamotée de la tablette**
Trittbrett mit einklappbarem Brett und Blockiervorrichtung in eingeklappter Position des Bretts
Step comprising a retractable shelf and a device for locking the shelf in retracted position

(30) Priorité: 04.09.2013 FR 1358461
(43) Date de publication de la demande: 11.03.2015
(73) Titulaire: CDH Group, 27610 Romilly sur Andelle (FR)
(72) Inventeur: Lachant, Patrick, 27610 Romilly sur Andelle (FR)
(74) Mandataire: Demulsant, Xavier

(56) Documents cités:
- DE-A1- 3 606 793
- US-A- 1 184 432
- US-A- 1 337 666

## Description

L'invention a trait au domaine des marchepieds.

Un marchepied comprend deux plans mutuellement articulés qui lui permettent d'adopter une configuration déployée dans laquelle les plans sont écartés angulairement l'un de l'autre et une configuration repliée dans laquelle les plans sont sensiblement parallèles l'un à l'autre, la limite d'écartement angulaire étant réalisée au moyen d'un mécanisme d'arrêt à compas. Chaque plan comprend en général deux montants ainsi qu'une ou plusieurs marches reliant les montants. Dans la présente demande, les termes « marchepied » et « escabeau » sont synonymes, quel que soit le nombre de marches.

Un marchepied peut, en outre, être muni d'accessoires comme des roulettes pour faciliter son déplacement en configuration déployée ou encore une tablette pour permettre à l'utilisateur de poser ses outils, pièces ou autres pots de peinture.

Il est connu du document DE 3606793 (KRAUS-WERK GMBH) un marchepied, selon le preambule de la revendication 1, équipé d'une tablette comportant un cadre et un plateau monté sur le cadre, la tablette étant montée par coincement sur le marchepied au niveau de la jonction du plan arrière avec le plan avant entre une position repliée et une position de travail.

Un inconvénient de ce marchepied est de ne pas sécuriser la position repliée de la tablette de travail, au détriment de la sécurité de l'utilisateur. En effet, des secousses ou des vibrations suffisamment intenses suffisent à déplacer la tablette, qui risque alors de basculer inopinément vers sa position de travail.

Un premier objectif est de proposer un marchepied ayant une tablette correctement verrouillable dans sa position escamotée.

Un deuxième objectif est de proposer un marchepied ayant une tablette de conception robuste.

Un troisième objectif est de proposer un marchepied ayant une tablette d'utilisation simple et sûre.

Un quatrième objectif est de proposer un marchepied facilement réparable.

A cet effet, il est proposé un marchepied selon la revendication 1 comportant :
- un plan avant comprenant une paire de montants avant, une série de marches reliant les montants avant et une traverse située à une extrémité supérieure du plan avant et reliant également les deux montants avant ;
- un plan arrière comprenant une paire de montants arrière et au moins un barreau reliant les montants arrières, le plan arrière étant monté articulé par rapport à la traverse du plan avant, de sorte que le marchepied peut adopter une configuration repliée dans laquelle les plans avant et arrière sont sensiblement parallèles l'un à l'autre, et une configuration déployée dans laquelle les plans avant et arrière forment ensemble un angle aigu ;
- une tablette comprenant un cadre et un plateau rapporté sur le cadre, la tablette étant articulée par rapport à l'un des plans entre une position de repos dans laquelle la tablette est sensiblement parallèle audit plan, et une position d'utilisation dans laquelle la tablette est espacée angulairement dudit plan ;
- une butée de blocage en position d'utilisation de la tablette ;
- un dispositif de blocage en position escamotée de la tablette, qui comprend un crochet solidaire de la traverse et une languette élastique solidaire de la tablette, apte à venir en prise d'encliquetage avec le crochet en position escamotée de la tablette.

Le dispositif de blocage en position escamotée de la tablette permet de pouvoir ranger ou transporter le marchepied sans que la tablette ne bascule inopinément en position d'utilisation. Il en résulte une meilleure ergonomie et une meilleure sécurité pour l'utilisateur.

Diverses caractéristiques supplémentaires peuvent être prévues, seules ou en combinaison :
- la tablette est montée sur le plan arrière ;
- le crochet comprend une lame qui dépasse de la traverse, et une crête en saillie, apte à coopérer avec une ouverture pratiquée dans la languette élastique ;
- le crochet est venu de matière avec la traverse ;
- la butée de blocage de la tablette est formée par une fente pratiquée dans le barreau du plan arrière ;
- la tablette comprend un cadre à contour en U comprenant une base et des bras latéraux, et un plateau monté sur le cadre ;
- le plateau est monté de manière amovible sur le cadre ;
- le plateau est muni de glissières latérales dans lesquelles sont insérés les bras du cadre ;
- la languette élastique est rapportée sur la tablette ;
- la languette est réalisée en acier à ressort.

D'autres objets et avantages de l'invention apparaîtront à la lumière de la description d'un mode de réalisation, faite ci-après en référence aux dessins annexés dans lesquels :
- la figure 1 est une vue en perspective de dessus d'un marchepied équipé d'une tablette porte-outil montrée ici en position déployée ; en médaillons sont illustrés à échelle agrandie : à gauche, des éléments d'accrochage de la tablette en position escamotée ; à droite, une butée pour la tablette en position déployée ;
- la figure 2 est une vue éclatée en perspective de la tablette porte-outil ;
- la figure 3 est une vue de détail similaire au médaillon de droite de la figure 1, où la tablette est omise pour montrer la butée ;
- la figure 4 est une de détail en perspective du marchepied en position repliée avec la tablette porte-outil en position escamotée ; en médaillons sont illustrés à échelle agrandie : en haut, le mécanisme d'accrochage de la tablette en position escamotée ; en bas, les éléments de fixation du plateau de tablette sur son cadre.

Sur la figure 1 est représenté un marchepied **1** comprenant :
- un plan **2** avant ;
- un plan **3** arrière monté articulé par rapport au plan **2** avant de sorte que le marchepied **1** peut adopter une configuration repliée dans laquelle les plans **2**, **3** sont sensiblement parallèles l'un à l'autre, et une configuration dépliée dans laquelle les plans **2**, 3 forment ensemble un angle aigu ;
- un mécanisme **4** d'arrêt à compas pour limiter l'ouverture angulaire entre les plans **2**, **3** avant et arrière ;
- une tablette **5** articulée par rapport à l'un des plans **2**,**3**, en l'espèce le plan **3** arrière, entre une position escamotée dans laquelle la tablette **5** est sensiblement parallèle audit plan **3**, et une position d'utilisation dans laquelle la tablette **5** est espacée angulairement du plan **3** arrière ;
- un dispositif de blocage en position escamotée de la tablette **5**, et
- une butée **6** de blocage en position déployée (ou d'utilisation) de la tablette **5.**

Le plan **2** avant comprend une paire de montants **7** avant, une série de marches **8** reliant les montants **7** et une traverse **9** située à une extrémité supérieure et reliant également les deux montants **7**. Les montants **7** sont en l'espèce formés de profilés métalliques (par exemple en aluminium ou en alliage d'aluminium) notamment à section en U et comprennent, à une extrémité inférieure, un patin antidérapant.

Le plan **3** arrière est articulé, à une extrémité supérieure, par rapport à la traverse **9** et comprend, quant à lui, une paire de montants **10** arrière et au moins un barreau **11**,**12** reliant les montants **10.** Dans l'exemple illustré, les montants **10** arrière sont, comme les montants **7** avant, formés de profilés métalliques (par exemple en aluminium ou en alliage d'aluminium), notamment à section en U et comprennent à une extrémité inférieure un patin antidérapant.

Chaque barreau **11**, **12** présente un profil en U et comprend une âme **13** et deux ailes **14**, **15** parallèles l'une par rapport à l'autre et repliées sensiblement à l'équerre par rapport à l'âme **13**, à savoir une aile **14** avant et une aile **15** arrière. La fixation des barreaux **11**, **12** sur les montants **10** se fait au moyen de rivets **16**, enserrant une aile **14**, **15** et une partie d'un montant **10.**

Selon un mode de réalisation représenté sur les dessins, le plan **3** arrière comprend trois barreaux **11**, **12**, à savoir deux barreaux **11** inférieurs situés à proximité de l'extrémité inférieure des montants **10** et un barreau **12** supérieur, situé à proximité de l'extrémité supérieure des montants **10** et à hauteur duquel la tablette **5** est montée articulée par rapport aux montants **10** du plan **3** arrière.

Ce barreau **12** supérieur présente, au voisinage de chaque montant **10**, une fente **17** qui s'étend au travers de l'âme **13** et sur une partie de la hauteur des ailes **14**, **15** sans toutefois atteindre un bord inférieur de celles-ci. Comme nous le verrons ci-après, le fond de cette fente **17** forme la butée **6** de blocage de la tablette **5** en position d'utilisation.

Comme on le voit sur la figure 2, la tablette **5** comprend un cadre **18** et un plateau **19** monté sur le cadre **18**.

Le cadre **18** est par exemple réalisé par pliage ou cintrage d'un profilé métallique, ou encore par assemblage de plusieurs profilés métalliques (par exemple en aluminium ou en alliage d'aluminium).

Le cadre **18** présente un contour en forme de U et comporte une base **20** et deux bras **21** latéraux s'étendant sensiblement perpendiculairement par rapport à la base **20**. Les bras **21** possèdent, à une extrémité **22** libre, un perçage **23** permettant de monter la tablette **5** en rotation sur le plan **3** arrière du marchepied **1**, autour d'un axe **24** transversal monté entre les montants **10** à l'intérieur du barreau **12** supérieur. L'axe **24** est fixé aux montants **10** par vissage, de sorte à permettre le démontage de la tablette **5**, notamment pour permettre le remplacement du plateau **19** (typiquement en cas d'endommagement).

Selon un mode de réalisation représenté sur les dessins, le plateau **19** est réalisé par moulage ou thermoformage d'une matière plastique ; il comprend de préférence des réserves **25** (borgnes ou débouchantes) dans lesquelles un utilisateur peut par exemple introduire ou poser des outils, des pièces, un seau ou un pot de peinture ou de colle. Cependant, en variante, le plateau **19** peut se réduire à une simple plaque ou à une bassine.

Le plateau **19** est muni de deux glissières **26** latérales pour permettre l'assemblage du plateau **19** sur le cadre **18** par insertion des bras **21** dans les glissières **26,** comme suggéré par la flèche brisée en trait mixte de la figure 2.

La fixation définitive du plateau **19** sur le cadre **18** est réalisée par vissage au moyen d'un boulon **27** qui traverse conjointement la base **20** et le plateau **19**, et d'un écrou **28** monté serré sur le boulon **27** par l'intérieur du plateau **19**, comme montré sur le médaillon du haut sur la figure 4.

Pour gagner du temps et faciliter le montage du plateau **19** sur le cadre **18** en évitant le recours à une clé plate destinée à maintenir l'écrou **28**, le plateau **19** est muni d'une paire de cloisons **29** entre lesquelles l'écrou **28** est positionné, et qui empêchent la rotation de celui-ci lorsque le boulon **27** est vissé.

Lorsque la tablette **5** est en position déployée (ou position d'utilisation), les extrémités des bras **21** viennent se loger dans les fentes **17** et butent contre le fond **6** de celles-ci, ce qui maintient la tablette **5** en position d'utilisation, dans laquelle la tablette **5** est sensiblement parallèle au sol sur lequel repose le marchepied **1.**

Le passage de la tablette **5** de la position d'utilisation à la position escamotée se fait par simple basculement de la tablette **5** autour de son axe **24**, en position repliée du marchepied **1**.

En position escamotée, la tablette **5** est alors maintenue sensiblement parallèle au plan **3** arrière du marchepied **1** au moyen du dispositif de blocage qui comprend, d'une part, un crochet **30** solidaire de la traverse **9**, et d'autre part une languette **31** élastique solidaire de la tablette **5**.

Le crochet **30** pourrait être une pièce rapportée fixée sur la traverse **9**. Néanmoins, selon un mode préféré de réalisation, le crochet **30** est venu de matière (en l'espèce de moulage) avec la traverse **9.** Comme on le voit dans le médaillon du haut sur la figure 1, le crochet **30** est pourvu d'une lame **32** qui dépasse de la traverse **9** vers le bas, avec une extrémité libre en forme de crosse **33**, et d'une crête **34** formée en saillie sur cette crosse **32**.

La languette **31** se présente en l'espèce sous forme d'une pièce métallique rapportée sur la tablette **5**, montée serrée entre le plateau **19** et le cadre **18**. La languette **31** est de préférence réalisée en acier, typiquement en acier à ressort. La fixation de la languette **31** est assurée par le boulon **27** de fixation du plateau **19** sur le cadre **18**, comme illustré sur la figure 2 et sur le médaillon de détail du haut sur la figure 4.

Comme on le voit sur le médaillon inférieur gauche de la figure 1, la languette **31** est pourvue d'une ouverture **35** qui remplit deux fonctions : une première fonction d'encliquetage de la crête **34** du crochet **30** en position escamotée de la tablette **5** (figure 4) ; une deuxième fonction de libre passage du boulon **27** de fixation du plateau **19** (et de la languette **31**) au cadre **18.**

Lorsque le marchepied **1** est en configuration repliée, l'utilisateur peut rabattre la tablette **5** sur le plan **2** avant. Dès lors, la languette **31** glisse en se déformant élastiquement contre la crête **34** du crochet **30**, jusqu'à l'encliquetage de la crête **34** dans l'ouverture **35.** Dans cette position, illustrée dans le médaillon du haut sur la figure 4, la tablette **5** est maintenue bloquée par coopération de la crête **34** et de la languette **31**.

Le dispositif de blocage est configuré pour libérer automatiquement la tablette **5** dès lors que le marchepied **1** est déployé.

En effet, l'ouverture angulaire entre les plans **2**, **3** avant et arrière suffit à dégager la crête **34** de l'ouverture **35.** Pour autant, la tablette **5** ne tombe pas inopinément en position d'utilisation, dans la mesure où elle demeure inclinée par rapport à la verticale dans le plan **3** arrière.

Une pichenette de l'utilisateur sur la tablette **5** suffit alors pour la faire basculer vers sa position d'utilisation, la tablette **5** (plus précisément les bras **21** du cadre **18**) venant buter contre le fond **6** des fentes **17** pratiquées dans le barreau **12** supérieur.

Le marchepied **1** qui vient d'être décrit procure plusieurs avantages.

Premièrement, le dispositif de blocage permet de maintenir en position escamotée la tablette **5** lorsque le marchepied **1** est en configuration repliée, en empêchant la tablette **5** de basculer inopinément en position d'utilisation, au bénéfice de la sûreté d'utilisation du marchepied **1** tant pour les personnels que pour l'environnement de travail.

Deuxièmement, le montage de la tablette **5** est simple et robuste, grâce à son axe **24** de rotation solidaire des montants **10** du plan **3** arrière. Le maintien en position d'utilisation grâce aux butées **6** formées par les fentes **17** pratiquées dans le barreau **12** supérieur est particulièrement solide.

Troisièmement, le verrouillage de la tablette **5** en position escamotée est réalisé de manière simple et sûre, grâce à la coopération du crochet **30** avec la languette **31** flexible.

Quatrièmement, grâce à l'assemblage démontable de la tablette **5** (tant au niveau de l'axe **24** qu'au niveau du plateau **19** et du cadre **18**), il est facile de réparer la tablette **5**, qui est le composant du marchepied **1** le plus susceptible d'être endommagé.

## Revendications

1. Marchepied (**1**) comportant :
- un plan (**2**) avant comprenant une paire de montants (**7**) avant, une série de marches (**8**) reliant les montants (**7**) avant et une traverse (**9**) située à une extrémité supérieure du plan (**2**) avant et reliant également les deux montants (**7**) avant ;
- un plan (**3**) arrière comprenant une paire de montants (**10**) arrière et au moins un barreau (**11**, **12**) reliant les montants (**10**) arrières, le plan (**3**) arrière étant monté articulé par rapport à la traverse (**9**) du plan (**2**) avant, de sorte que le marchepied (**1**) peut adopter une configuration repliée dans laquelle les plans (**2**, **3**) avant et arrière sont sensiblement parallèles l'un à l'autre, et une configuration déployée dans laquelle les plans (**2**, **3**) avant et arrière forment ensemble un angle aigu ;
- une tablette (**5**) comprenant un cadre (**18**) et un plateau (**19**) rapporté sur le cadre (**18**), la tablette (**5**) étant articulée par rapport à l'un des plans (**2**, **3**) entre une position de repos dans laquelle la tablette (**5**) est sensiblement parallèle audit plan (**2**, **3**), et une position d'utilisation dans laquelle la tablette est espacée angulairement dudit plan (**2**, **3**) ;
- un dispositif de blocage en position escamotée de la tablette (**5**), et
- une butée (**6**) de blocage en position d'utilisation de la tablette (**5**), **caractérisé en ce que** le dispositif de blocage comprend un crochet (**30**) solidaire de la traverse (**9**) et une languette (**31**) élastique solidaire de la tablette (**5**), apte à venir en prise d'encliquetage avec le crochet (**30**) en position escamotée de la tablette (**5**).

2. Marchepied (**1**) selon la revendication 1, **caractérisé en ce que** la tablette (**5**) est montée sur le plan (**3**) arrière.

3. Marchepied (**1**) selon la revendication 1 ou la revendication 2, **caractérisé en ce que** le crochet (**30**) comprend une lame (**32**) qui dépasse de la traverse (**9**), et une crête (**34**) en saillie, apte à coopérer avec une ouverture (**35**) pratiquée dans la languette (**31**) élastique.

4. Marchepied (**1**) selon l'une des revendications précédentes, **caractérisé en ce que** le crochet (**30**) est venu de matière avec la traverse (**9**).

5. Marchepied (**1**) selon la revendication précédente caractérisé en ce la butée **(**6) de blocage de la tablette (**5**) est formée par une fente (**17**) pratiquée dans le barreau (**11**, **12**) du plan (**3**) arrière.

6. Marchepied (**1**) selon l'une quelconque des revendications précédentes, **caractérisé en ce que** la tablette (**5**) comprend un cadre (**18**) à contour en U comprenant une base (**20**) et des bras (**21**) latéraux, et un plateau (**19**) monté sur le cadre (**18**).

7. Marchepied (**1**) selon la revendication 6, **caractérisé en ce que** le plateau (**19**) est monté de manière amovible sur le cadre (**18**).

8. Marchepied (**1**) selon la revendication 6 ou la revendication 7, **caractérisé en ce que** le plateau (**19**) est muni de glissières (**26**) latérales dans lesquelles sont insérés les bras (**21**) du cadre (**18**).

9. Marchepied (**1**) selon l'une des revendications précédentes, **caractérisé en ce que** la languette (**31**) élastique est rapportée sur la tablette (**5**).

10. Marchepied (**1**) selon l'une quelconque des revendications précédentes, **caractérisé en ce que** la languette (**31**) est réalisée en acier à ressort.

## Patentansprüche

1. Trittleiter (1), umfassend:
- eine vordere Ebene (2), die ein Paar vordere Holme (7), eine Reihe von Trittstufen (8), die die vorderen Holme (7) verbinden, und eine Querstrebe (9) umfasst, die an einem oberen Ende der vorderen Ebene (2) angeordnet ist und ebenfalls die beiden vorderen Holme (7) verbindet,
- eine hintere Ebene (3), die ein Paar hintere Holme (10) und mindestens einen Stab (11, 12) umfasst, der die hinteren Holme (10) verbindet, wobei die hintere Ebene (3) bezüglich der Querstrebe (9) der vorderen Ebene (2) gelenkig montiert ist, so dass die Trittleiter (1) eine zusammengeklappte Konfiguration, in der die vordere und die hintere Ebene (2, 3) im Wesentlichen parallel zueinander verlaufen, und eine ausgeklappte Konfiguration, in der die vordere und die hintere Ebene (2, 3) zusammen einen spitzen Winkel bilden, einnehmen kann,
- eine Ablageplatte (5), die einen Rahmen (18) und eine am Rahmen (18) angebrachte Platte (19) umfasst, wobei die Ablageplatte (5) bezüglich einer der Ebenen (2, 3) zwischen einer Ruheposition, in der die Ablageplatte (5) im Wesentlichen parallel zu der Ebene (2, 3) verläuft, und einer Gebrauchsposition, in der die Ablageplatte in einem Winkel von der Ebene (2, 3) beabstandet ist, angelenkt ist,
- eine Vorrichtung zur Arretierung der Ablageplatte (5) in eingefahrener Position und
- einen Anschlag (6) zur Arretierung der Ablageplatte (5) in Gebrauchsposition,
**dadurch gekennzeichnet, dass** die Arretierungsvorrichtung einen Haken (30), der fest mit der Querstrebe (9) verbunden ist, und eine elastische Lasche (31), die fest mit der Ablageplatte (5) verbunden ist und in der eingefahrenen Position der Ablageplatte (5) mit dem Haken (30) in Einrasteingriff kommen kann, umfasst.

2. Trittleiter (1) nach Anspruch 1, **dadurch gekennzeichnet, dass** die Ablageplatte (5) an der hinteren Ebene (3) montiert ist.

3. Trittleiter (1) nach Anspruch 1 oder Anspruch 2, **dadurch gekennzeichnet, dass** der Haken (30) eine Zunge (32), die über die Querstrebe (9) hinausgeht, und einen vorragenden Kamm (34) umfasst, der geeignet ist, mit einer in der elastischen Lasche (31) vorgesehenen Öffnung (35) zusammenzuwirken.

4. Trittleiter (1) nach einem der vorhergehenden Ansprüche, **dadurch gekennzeichnet, dass** der Haken (30) und die Querstrebe (9) einstückig ausgebildet sind.

5. Trittleiter (1) nach dem vorhergehenden Anspruch, **dadurch gekennzeichnet, dass** der Arretierungsanschlag (6) der Ablageplatte (5) durch einen in dem Stab (11, 12) der hinteren Ebene (3) ausgeführten Schlitz (17) gebildet ist.

6. Trittleiter (1) nach einem der vorhergehenden Ansprüche, **dadurch gekennzeichnet, dass** die Ablageplatte (5) einen Rahmen (18) mit U-förmiger Kontur, der eine Basis (20) und Seitenarme (21) umfasst, und eine am Rahmen (18) montierte Platte (19) umfasst.

7. Trittleiter (1) nach Anspruch 6, **dadurch gekennzeichnet, dass** die Platte (19) entfernbar am Rahmen (18) montiert ist.

8. Trittleiter (1) nach Anspruch 6 oder Anspruch 7, **dadurch gekennzeichnet, dass** die Platte (19) mit Seitenschienen (26) versehen ist, in denen die Arme (21) des Rahmens (18) eingeführt sind.

9. Trittleiter (1) nach einem der vorhergehenden Ansprüche, **dadurch gekennzeichnet, dass** die elastische Lasche (31) an der Ablageplatte (5) angebracht ist.

10. Trittleiter (1) nach einem der vorhergehenden Ansprüche, **dadurch gekennzeichnet, dass** die Lasche (31) aus Federstahl ausgeführt ist.

## Claims

1. Step ladder (1) comprising:
- a front plane (2) comprising a pair of front stiles (7), a series of steps (8) connecting the front stiles (7) and a crosspiece (9) situated at an upper end of the front plane (2) and also connecting the two front stiles (7);
- a rear plane (3) comprising a pair of rear stiles (10) and at least one rung (11, 12) connecting the rear stiles (10), the rear plane (3) being mounted in an articulated manner with respect to the crosspiece (9) of the front plane (2), with the result that the step ladder (1) can adopted a folded configuration in which the front and rear planes (2, 3) are substantially parallel to one another, and a deployed configuration in which the front and rear planes (2, 3) together form an acute angle;
- a shelf (5) comprising a frame (18) and a plate (19) attached to the frame (18), the shelf (5) being articulated with respect to one of the planes (2, 3) between a rest position in which the shelf (5) is substantially parallel to the said plane (2, 3), and a use position in which the shelf is spaced angularly from the said plane (2, 3) ;
- a device for locking the shelf (5) in the retracted position, and
- a stop (6) for locking the shelf (5) in the use position,
**characterized in that** the locking device comprises a hook (30) secured to the crosspiece (9) and an elastic tongue (31) secured to the shelf (5) and able to come into snap-fastening engagement with the hook (30) when the shelf (5) is in the retracted position.

2. Step ladder (1) according to Claim 1, **characterized in that** the shelf (5) is mounted on the rear plane (3).

3. Step ladder (1) according to Claim 1 or Claim 2, **characterized in that** the hook (30) comprises a blade (32) which protrudes from the crosspiece (9) and a projecting ridge (34) able to cooperate with an opening (35) made in the elastic tongue (31).

4. Step ladder (1) according to one of the preceding claims, **characterized in that** the hook (30) is formed integrally with the crosspiece (9).

5. Step ladder (1) according to the preceding claim, **characterized in that** the stop (6) for locking the shelf (5) is formed by a slot (17) made in the rung (11, 12) of the rear plane (3).

6. Step ladder (1) according to any one of the preceding claims, **characterized in that** the shelf (5) comprises a frame (18) with a U-shaped contour comprising a base (20) and lateral arms (21), and a plate (19) mounted on the frame (18).

7. Step ladder (1) according to Claim 6, **characterized in that** the plate (19) is mounted on the frame (18) in a removable manner.

8. Step ladder (1) according to Claim 6 or Claim 7, **characterized in that** the plate (19) is provided with lateral slideways (26) in which the arms (21) of the frame (18) are inserted.

9. Step ladder (1) according to one of the preceding claims, **characterized in that** the elastic tongue (31) is attached to the shelf (5).

10. Step ladder (1) according to any one of the preceding claims, **characterized in that** the tongue (31) is made of spring steel.
